# EUROPÄISCHE PATENTSCHRIFT

(11) **EP 2 194 215 B1**
(45) Veröffentlichungstag und Bekanntmachung des Hinweises auf die Patenterteilung: **02.02.2011**
(21) Anmeldenummer: 08021065.1
(22) Anmeldetag: 04.12.2008
(51) Int. Cl.: E04H 13/00

(54) **Urnensäule**
Urn column
Colonne d'urnes

(43) Veröffentlichungstag der Anmeldung: 09.06.2010
(73) Patentinhaber: Leeder, Stefan, 5020 Salzburg (AT)
(72) Erfinder: Leeder, Stefan, 5020 Salzburg (AT)
(74) Vertreter: Berngruber, Otto

(56) Entgegenhaltungen:
- DE-A1- 10 001 506
- JP-A- 2000 107 019
- US-B1- 6 421 890
- US-B1- 6 896 146

## Beschreibung

Die Erfindung betrifft eine Urnensäule für Bestattungszwecke entsprechend dem Oberbegriff nach Anspruch 1.

Urnenkapseln werden in sogenannte Überurnen oder Schmuckurnen integriert. Diese werden in Urnenwandnischen eingemauert oder in Erdurnengräber vergraben. Es ist bereits ein Grabdenkmal aus der DE 100 01 506 A1 bekannt, welches zur Aufbewahrung von Urnenkapseln im Freien dient. Dieses Grabdenkmal ist in Segmente geteilt, jede Urne beansprucht einen separat abgetrennten Raum. Ein Nachteil eines solchen Grabdenkmals besteht darin, dass es zwar ein räumlich getrenntes Gedenken ermöglicht, dass aber andererseits ein erhöhter Platzbedarf im Inneren des Hohlraumes durch Abschlussstücke erforderlich ist.

Die Lösung des Problems erfolgt durch die im Anspruch 1 genannten Merkmale. In den Unteransprüchen sind bevorzugte Ausführungsformen der erfindungsgemäßen Urnensäule wiedergegeben.

Der Platzbedarf der erfindungsgemäßen Urnensäule ist verglichen mit den meisten Urnenaufbewahrungssystemen in Form von Grabdenkmälern um ein vielfaches geringer.

US6421890 Zeigt eine weitere Möglichkeit zur platzsparenden Aufbewehrung von Urnenkopseln.

Nachstehend ist die Erfindung anhand der beigefügten Zeichnung beispielhaft näher erläutert.

Fig.1 zeigt eine freistehende, vertikale Urnensäule in der Ansicht. Fig.2 zeigt das übereinander Hängen und die Lage der Urnentragetaschen (3) mit eingehüllten Urnenkapseln (2) im Hohlraum (1) der Urnensäule. Fig.3 zeigt mehrere Urnentragetaschen (3) mit höhenverstellbaren Trägerschlaufen (4), die mit dem Aufhängekranz (6) verbunden sind. Jede Urnenkapsel (2) wird in eine textile Urnentragetasche (3) mit höhenverstellbaren Trägerschlaufen (4) gehüllt. Durch das Einführen in die obere Säulenöffnung (5) und ein von unten nach oben verlaufendes, übereinander hängen der Urnenkapseln (2) mittels der Urnentragetaschen (3), soll dieser Hohlraum (1) als Aufbewahrungsort für Bestattungszwecke im kommunalen und privaten Bestattungs- und Friedhofsbereich genutzt werden. Die Säulenöffnung (5) am oberen Ende des Segmentes (0) der Urnensäule wird mittels eines Aufhängekranzes (6), der in beliebiger Form und Material gestaltet ist, aufgesetzt und dient als Aufhängevorrichtung für die textilen Urnentragetaschen (3) mit höhenverstellbaren Trägerschlaufen (4). Der Aufhängekranz (6) wird durch einen Deckel (7) in beliebiger Form und Material abgedeckt. Im Deckel (7) befindet sich eine färbige Lichtquelle, die mit Solarzellen ihre Energie speichert und bei Dunkelheit Licht abgibt. Die Urnensäule ist mit einer Sockelplatte (12) verankert und kann auf jeglichen Untergrund gestellt werden.

Der Platzbedarf der bisherigen Urnenaufbewahrungssysteme in Form eines Grabdenkmales ist verglichen mit erfindungsgemäßen Urnensäulen um ein vielfaches größer.

Im Ausführungsbeispiel ist die erfindungsgemäße Urnensäule wie folgt aufgebaut:
Urnensäule (Fig.1) in runder, ovaler, dreieckiger, viereckiger, fünfeckiger, sechseckiger, achteckiger oder vieleckiger Form und
unterschiedlichen Abmessungen. Das Material kann aus Naturstein, Kunststein, Normalbeton oder Terrazzobeton bestehen und kann in vielen Varianten eingefärbt werden. Die Oberflächengestaltung kann nach belieben schalungsglatt, geschliffen, gebürstet, gestockt, sandgestrahlt, poliert, bemalt oder beklebt werden. Die Urnensäule ist auf ihrer Außenseite mit einer Aufhängevorrichtung (9) zum Anbringen von Gedenktafeln (8) und Grabschmuck wie Kerzenhalterungen (11), Blumenvasenhalterungen (10) oder
ähnliches gekennzeichnet. Die Urnensäule steht auf einem betonierten Untergrund oder Betonfertigteil und kann in beliebiger Form in die Landschaft versetzt werden.

## Patentansprüche

1. Urnensäule zur Aufbewahrung einer oder mehrerer Urnenkapseln (2) für Bestattungszwecke, bestehend aus einem Segment (0) mit einem Hohlraum (1) **dadurch gekennzeichnet, dass** die Urmensäule eine Säulenöffnung (5) am oberen Endbereich der Säule hat und dass die Urnenkapseln (2) in Aufnahmen angeordnet und in dem Hohlraum (1), von unten nach oben verlaufend, übereinander gehängt sind.

2. Urnensäule nach Anspruch 1, **dadurch gekennzeichnet, dass** die Urnenkapseln (2) in dem Hohlraum (1.) höhenverstellbar aufgehängt sind.

3. Urnensäule nach Anspruch 1 oder 2, **dadurch gekennzeichnet, dass** die Aufnahmen durch Urnentragetaschen (3) gebildet sind, in die die Urnenkapseln (2) gehüllt sind und die höhenverstellbare Trägschlaufen (4) aufweisen.

4. Urnensäule nach einem der vorstehenden Ansprüche,
**dadurch gekennzeichnet, dass** in der Säulenöffnung (5) ein Aufhängekranz (6) zur Befestigung der Urnenaufnahmen (3) vorgesehen ist.

5. Urnensäule nach Anspruch 4, **dadurch gekennzeichnet, dass** der Aufhängekranz (6) an der oberen Säulenöffnung (5) durch einen Deckel (7) verschlossen ist.

6. Urnensäule nach einem der vorstehenden Ansprüche,
**dadurch gekennzeichnet, dass** an der Außenseite des Segmentes (0) eine Aufhängevorrichtung (9) für die Kennzeichnung (8) der Urnenkapseln (3) vorgesehen ist.

7. Urnensäule nach Anspruch 6, **dadurch gekennzeichnet, dass** die Aufhängevorrichtung (9) mit einer Blumenvasenhalterung (10) verbunden ist.

8. Urnensäule nach Anspruch 6 oder 7, **dadurch gekennzeichnet, dass** die Aufhängevorrichtung (9) mit einer Grabkerzenhalterung (11) verbunden ist.

## Claims

1. An urn column for storage of one or more urn capsules (2) for burial purposes, consisting of a segment (0) with a cavity (1) and a column opening (5) at the upper end area of the column, **characterized in that** the urn capsules (2) are disposed in receiving means and suspended one above the other, extending from the bottom up, in the cavity (1).

2. The urn column according to claim 1, **characterized in that** the urn capsules (2) are suspended in the cavity (1) in vertically adjustable fashion.

3. The urn column according to claim 1 or 2, **characterized in that** the receiving means are formed by urn carrier bags (3) in which the urn capsules (2) are wrapped and which have vertically adjustable carrying straps (4).

4. The urn column according to any of the above claims, **characterized in that** a suspension annulus (6) for fastening the urn receiving means (3) is provided in the column opening (5).

5. The urn column according to claim 4, **characterized in that** the suspension annulus (6) is closed by a cover (7) at the upper column opening (5).

6. The urn column according to any of the above claims, **characterized in that** a suspension apparatus (9) for marking (8) the urn capsules (3) is provided on the outer side of the segment (0).

7. The urn column according to claim 6, **characterized in that** the suspension apparatus (9) is connected to a flower vase holder (10).

8. The urn column according to claim 6 or 7, **characterized in that** the suspension apparatus (9) is connected to a grave candle holder (11).

## Revendications

1. Colonne d'urnes pour conserver une ou plusieurs capsules d'urnes (2) à des fins d'inhumation, constituée par un segment (0) comportant une cavité (1), **caractérisée en ce que** la colonne d'urnes possède une ouverture de colonne (5) dans la région d'extrémité supérieure de la colonne et que les capsules d'urnes (2) sont agencées dans des logements et suspendues dans la cavité (1) les unes aux dessus des autres en s'étendant de bas en haut.

2. Colonne d'urnes selon la revendication 1, **caractérisée en ce que** les capsules d'urnes (2) sont suspendues réglables en hauteur dans la cavité (1).

3. Colonne d'urnes selon la revendication 1 ou 2, **caractérisée en ce que** les logements sont formés par des sacs d'urnes (3) dans lesquels sont enveloppées les capsules d'urnes (2) et qui présentent des sangles de suspension (4) réglables en hauteur.

4. Colonne d'urnes selon l'une quelconque des revendications précédentes, **caractérisée en ce que** dans l'ouverture de colonne (5) est prévue une couronne de suspension (6) pour fixer les logements d'urnes (3).

5. Colonne à urnes selon la revendication 4, **caractérisée en ce que** la couronne de suspension (6) est fermée par un couvercle (7) sur l'ouverture de colonne (5) supérieure.

6. Colonne à urnes selon l'une quelconque des revendications précédentes, **caractérisée en ce que** sur la face extérieure du segment (0) est prévu un système de suspension (9) pour le marquage (8) des capsules d'urnes (2).

7. Colonne à urnes selon la revendication 6, **caractérisée en ce que** le système de suspension (9) est relié à un support (10) de vase à fleurs.

8. Colonne à urnes selon la revendication 6 ou 7, **caractérisée en ce que** le système de suspension (9) est relié à un support de cierge funéraire (11).
